# EUROPÄISCHE PATENTSCHRIFT

(11) **EP 2 842 197 B1**
(45) Veröffentlichungstag und Bekanntmachung des Hinweises auf die Patenterteilung: **08.08.2018**
(21) Anmeldenummer: 13726412.3
(22) Anmeldetag: 24.04.2013
(51) Int. Cl.: H01R 4/2433, H01R 13/6585, H01R 13/58

(54) **ISOLIERKÖRPER EINES STECKVERBINDERS**
INSULATING BODY OF A CONNECTOR
CORPS ISOLANT D'UN CONNECTEUR

(30) Priorität: 27.04.2012 DE 102012103708
(43) Veröffentlichungstag der Anmeldung: 04.03.2015
(73) Patentinhaber: HARTING Electronics GmbH, 32339 Espelkamp (DE)
(72) Erfinder: JASCHKE, Stefan, 49152 Bad Essen (DE); GENAU, Melanie, 32312 Lübbecke (DE)
(86) Internationale Anmeldenummer: PCT/DE2013/100151
(87) Internationale Veröffentlichungsnummer: WO 2013/159773

(56) Entgegenhaltungen:
- EP-A1- 1 311 022
- EP-A2- 0 083 738
- WO-A1-2004/105186
- DE-A1- 19 952 044
- DE-C1- 4 418 259
- FR-A1- 2 921 522

## Beschreibung

Die Erfindung betrifft einen Isolierkörper nach dem Oberbegriff des Anspruch 1.

Derartige Isolierkörper werden benötigt um mehrpolige Steckverbinder für analoge oder digitale Datenübertragung zu schaffen, die in geschirmten Ausführungen bei Frequenzen bis 600 MHz oder sogar höher einsetzbar sind.

Bei derartigen Verbindern ist es üblich, die elektrischen Leiter über Schneidklemmen elektrisch zu kontaktieren. Eine Möglichkeit elektrische Leiter einfach über Schneidklemmen zu kontaktieren ist beispielsweise aus der DE102011000460A1 bekannt.

Die DE 198 36 631 A1 zeigt einen Isolierkörper eines Steckverbinders, der aus einem Anschlussteil und einem Kontaktierungsteil gebildet ist. Innerhalb des Anschlussteiles können einzelne Leiter eines mehradrigen Kabels eingeführt werden, wobei die einzelnen Leiter innerhalb des Anschlussteiles s-förmig verlaufen. Das Kontaktierungsteil ist mit Schneidklemmen ausgestattet, die beim Zusammenfügen von Anschlussteil und Kontaktierungsteil die einzelnen Leiter elektrisch kontaktieren.

Die DE 44 18 259 C1, die als nächstliegender Stand der Technik angesehen wird, zeigt einen Isolierkörper zur Aufnahme einzelner Leiter. Der Anschlussteil des Isolierkörpers wird von vier achsparallelen Kanälen zur Aufnahme der nicht abisolierten Leiter durchsetzt.

Die WO 2004/105186 A1 zeigt einen Isolierkörper an welchen schwenkbare Arme angebracht sind, wobei in den Armen einzelne Leiter aufgenommen werden können. Die Arme können radial zum Isolierkörper geschwenkt werden, wodurch die Leiter in Schneidklemmen gedrückt und elektrisch kontaktiert werden.

Die DE 199 52 044 A1 zeigt einen Isolierkörper in welchen einzelne Leiter durch eine Drehbewegung beweglicher Teile festgequetscht und anschließend mit Kontaktelementen elektrisch kontaktiert werden.

Die EP554810B1 zeigt einen zweiteiligen Isolierkörper, wobei ein Teil Bohrungen umfasst in welche die einzelnen Leiter eines anzuschließenden Kabels einführbar sind. Der andere Teil umfasst Schneidklemmen. Beim Zusammenführen der beiden Teile werden die einzelnen Leiter des Kabels in die Schneidklemmen eingedrückt und dadurch elektrisch Kontaktiert.

Die Bohrungen im Isolierkörper verlaufen nicht ausschließlich in axialer Richtung, sondern haben in zumindest in einem Bereich auch eine radiale Komponente. Das Einführen der elektrischen Leiter in die einzelnen Bohrungen ist jedoch oft schwierig und zeitaufwendig.

Die Aufgabe der Erfindung besteht darin eine einfache Konfektionierung der elektrischen Leiter vorzuschlagen.

Die Aufgabe wird durch die kennzeichnenden Merkmale des Anspruchs 1 gelöst.

Vorteilhafte Ausgestaltungen der Erfindung sind in den Unteransprüchen angegeben.

Erfindungsgemäße Isolierkörper tragen in der Regel die Kontaktelemente (Kontaktstifte, Buchsen), die später das Steckgesicht des Steckverbinders bilden. Die Isolierkörper werden in passende Gehäuse von Steckverbindern eingesetzt. Die Gehäuse können aus einem metallischen Werkstoff aber auch aus Kunststoff gefertigt sein.

Vorteilhafterweise ist der Isolierkörper im Wesentlichen zylinderförmig ausgebildet. Das ist insbesondere bei Rundsteckverbindern der Fall. Ein zylinderförmiger Isolierkörper besitzt eine Symmetrieachse, die im hier verwendeten Sprachgebrauch die axiale Richtung oder axiale Ausrichtung beschreibt. Die radiale Richtung wird über einen Richtungsvektor beschrieben, der senkrecht zur Symmetrieachse in Richtung der Mantelfläche des Isolierkörpers ausgerichtet ist.

Der Isolierkörper besteht aus einem Anschlussteil und einem Kontaktierungsteil. Im Kontaktierungsteil sind Kontaktierungsmittel, vorzugsweise Schneidklemmen, angeordnet, über welche einzelne Leiter eines mehradrigen Kabels kontaktierbar sind. Vorzugsweise sind auch die Kontaktelemente im Kontaktierungsteil angeordnet.

In einer vorteilhaften Ausführungsform der Erfindung enthält das Kontaktierungsteil auch ein Schirmelement, welches die elektrisch kontaktierten Leiter zumindest paarweise elektromagnetisch voneinander abschirmt.

Der Anschlussteil ist mit Ausnehmungen versehen, in welchen die einzelnen Leiter des anzuschließenden Kabels festklemmbar sind. Das wird vorzugsweise über so genannte Klemmrippen realisiert, die in den einzelnen Ausnehmungen gegenüberliegend versetzt zueinander angeordnet sind.

Erfindungsgemäß verfügt das Anschlussteil über Mittel, die die einzelnen Leiter entlang der Ausnehmungen des Anschlussteils zumindest in einem Bereich gleichzeitig axial und radial ausrichtet.

Vorzugsweise ist das Anschlussteil zweiteilig ausgebildet. Es besteht aus einem Klemmteil und einer darauf aufschiebbaren Positionierungshülse. Die oben beschriebenen Ausnehmungen sind dann in axialer Richtung entlang der Mantelfläche des im Wesentlichen zylinderförmigen Klemmteils angeordnet.

Über das Klemmteil wird die Positionierungshülse geschoben, wodurch die in den Ausnehmungen eingeklemmten Leiter in zumindest einem Bereich in radialer Richtung gedrückt werden. Das wird vorzugsweise über radial nach innen gerichtete Stege der Positionierungshülse realisiert.

Das Anschlussteil und das Kontaktierungsteil sind zusammensteckbar. Durch das Zusammenstecken der beiden Teile werden die einzelnen Leiter des mehradrigen Kabels mit den einzelnen Kontaktierungsmitteln elektrisch kontaktiert.

Der Kern der Erfindung bezieht sich auf einen Isolierkörper, der in ein Gehäuse (11) eines Steckverbinders (10) einsetzbar ist, der aus einem Anschlussteil (2) und einem Kontaktierungsteil (3) gebildet ist, wobei im Kontaktierungsteil (3) Kontaktierungsmittel (4) angeordnet sind und das Anschlussteil (2) mit Ausnehmungen (5) versehen ist, in welche einzelne Leiter eines mehradrigen Kabels festklemmbar sind, wobei das Anschlussteil (2) und das Kontaktierungsteil (3) zusammensteckbar sind, wodurch die einzelnen Leiter des mehradrigen Kabels mit den einzelnen Kontaktierungsmitteln (4) elektrisch kontaktierbar sind. Erfindungsgemäß verfügt das Anschlussteil (2) über Mittel, die die einzelnen Leiter entlang der Ausnehmungen (5) des Anschlussteils (2) ausrichtet, derart dass jeder der Leiter in die jeweiligen Ausnehmungen gedrückt wird und die Richtung des Leiters sich entlang der Ausnehmungen ändert.

Ein mögliches Ausführungsbeispiel der Erfindung ist in den Zeichnungen dargestellt und wird im Folgenden näher erläutert. Es zeigen:
- Fig. 1: eine perspektivische Explosionszeichnung eines Steckverbinders,
- Fig. 2: eine perspektivische Darstellung eines Klemmteils und
- Fig. 3: eine perspektivische Darstellung einer Positionierungshülse.

Die Figur 1 zeigt die perspektivische Explosionszeichnung eines Steckverbinders 10. Der Steckverbinder 10 hat im Wesentlichen eine zylinderförmige Gestalt und wird vom Fachmann auch als Rundsteckverbinder bezeichnet.

Der Isolierkörper 1 besteht aus einem Kontaktierungsteil 3, in welchem Schneidklemmen 4, Kontaktelemente 13 und ein Schirmkreuz 6 angeordnet sind. Außerdem besteht der Isolierkörper 1 aus einem Anschlussteil 2 entlang dessen Mantelfläche Ausnehmungen 5 angeordnet sind, in welche einzelne Leiter eines mehradrigen Kabels klemmbar sind. Die Klemmfunktion wird über die in den Ausnehmungen 5 angeordneten Klemmrippen 9 realisiert. Das Anschlussteil 2 ist von einer zylinderförmigen Positionierungshülse 2b ummantelt.

Die Positionierungshülse 2b weist radial nach innen gerichtete Stege 12 auf. Die Stege 12 haben im Wesentlichen eine Keilform und zwingen die einzelnen Leiter innerhalb des Isolierkörpers auf eine S-förmige Bahn. Die Stege 12 bewirken, dass die in den Ausnehmungen 5 eingeklemmten Leiter in axialer Richtung gesehen unterschiedlich weit radial heruntergedrückt werden. Die Leiter verlaufen im Anschlussteil 2 zumindest bereichsweise S-förmig.

Beim Zusammenstecken des Anschlussteils 2 und des Kontaktierungsteils 3 wird das Schirmkreuz 6 in eine dafür vorgesehene kreuzförmige axiale Öffnung 7 eingeführt. Gleichzeitig werden die Schneidklemmen 4 in axiale Öffnungen 8 eingeführt, die kreisförmig auf der Stirnseite des Klemmteils 2a angeordnet sind. Der gabelförmige Bereich der Schneidklemmen durchdringt die Isolierung der einzelnen Leiter und kontaktiert dieses damit elektrisch.

Der Isolierkörper 1 wird in die Kammer des Gehäuses 11 eingeschoben. Das Gehäuse 11 wird über einen Schraubkopf 14 geschlossen. Die Kraft, die für das Zusammenfügen der beiden Isolierkörperteile 2, 3 erforderlich ist, kann auch über den Schraubkopf 14 ausgeübt werden. In diesem Fall werden die Isolierkörperteile 2, 3 zunächst provisorisch über das Schirmkreuz zusammengesteckt, wobei die Leiter noch nicht in den gabelförmigen Bereich der Schneidklemmen 4 eingedrückt sind. Beim Aufschrauben des Schraubkopfes 14 auf das Gehäuse 11 werden die Leiter in die Schneidklemmen 4 eingedrückt und dadurch elektrisch kontaktiert.

Das andere Ende des Gehäuses 11 wird mit einem Anschlusskopf 15 versehen. Über den Anschlusskopf 15 kann der Steckverbinder 10 mit einem Gerät oder einem Gegenstecker verbunden werden. Zur Verbindung verfügt der Anschlusskopf 15 über ein Außengewinde.

**Bezugszeichenliste:**

| | | | |
|---|---|---|---|
| 1 | Isolierkörper | 11 | Gehäuse |
| 2 | Anschlussteil | 12 | Stege |
| | 2a Klemmteil | | |
| | 2b Positionierungshülse | | |
| 3 | Kontaktierungsteil | 13 | Kontaktelement |
| 4 | Kontaktierungsmittel | 14 | Schraubkopf |
| 5 | Ausnehmungen | 15 | Anschlusskopf |
| 6 | Schirmelement | | |
| 7 | Erste axiale Öffnung | | |
| 8 | Zweite axiale Öffnung | | |
| 9 | Klemmrippen | | |
| 10 | Steckverbinder | | |

## Patentansprüche

1. Isolierkörper,
• der in ein Gehäuse (11) eines Steckverbinders (10) eingesetzt ist,
• der aus einem Anschlussteil (2) und einem Kontaktierungsteil (3) gebildet ist,
• wobei im Kontaktierungsteil (3) Kontaktierungsmittel (4) angeordnet sind und das Anschlussteil (2) mit Ausnehmungen (5) versehen ist, in welche einzelne Leiter eines mehradrigen Kabels festklemmbar sind,
• wobei das Anschlussteil (2) und das Kontaktierungsteil (3) zusammensteckbar sind, wodurch die einzelnen Leiter des mehradrigen Kabels mit den einzelnen Kontaktierungsmitteln (4) elektrisch kontaktiert werden
• wobei das Anschlussteil (2) zumindest zweiteilig ausgebildet ist und über Mittel verfügt, die die einzelnen Leiter entlang der Ausnehmungen (5) des Anschlussteils (2) derart ausrichtet,
• dass jeder der Leiter in die jeweiligen Ausnehmungen (5) gedrückt wird und die Richtung des Leiters sich entlang der Ausnehmungen (5) ändert
• wobei das Anschlussteil (2) aus einem Klemmteil (2a) und einer darauf aufschiebbaren Positionierungshülse (2b) gebildet ist,
**dadurch gekennzeichnet,**
• **dass** die Positionierungshülse (2b) radial nach innen gerichtete keilförmige Stege (12) aufweist, die die einzelnen Leiter innerhalb des Isolierkörpers (1) auf eine S-förmige Bahn zwingen und
• **dass** es sich bei den Kontaktierungsmitteln (4) um Schneidklemmen handelt.

2. Isolierkörper nach einem der vorstehenden Ansprüche
**dadurch gekennzeichnet, dass**
das Kontaktierungsteil (3) ein Schirmelement (6) umfasst, welches die elektrisch kontaktierten Leiter zumindest paarweise elektromagnetisch voneinander abschirmt.

3. Isolierkörper nach einem der Ansprüche 1-2
**dadurch gekennzeichnet, dass**
das Anschlussteil (2) zumindest eine erste axiale Öffnung (7) enthält, in welche das Schirmelement (6) einführbar ist.

4. Isolierkörper nach vorstehendem Anspruch
**dadurch gekennzeichnet, dass**
das Anschlussteil (2) zumindest eine zweite axiale Öffnung (8) enthält, in welche das Kontaktierungsmittel (4) einführbar ist.

5. Isolierkörper nach einem der vorstehenden Ansprüche
**dadurch gekennzeichnet, dass**
das Anschlussteil (2) Klemmrippen (9) umfasst, durch welche die einzelnen Leiter des mehradrigen Kabels in den Ausnehmungen (5) festklemmbar sind.

6. Isolierkörper nach einem der vorstehenden Ansprüche
**dadurch gekennzeichnet, dass**
der Isolierkörper (1) im Wesentlichen zylinderförmig ausgebildet ist.

## Claims

1. Insulating body
• which is inserted into a housing (11) of a plug-in connector (10),
• which is formed from a connection part (2) and a contact-making part (3),
• wherein contact-making means (4) are arranged in the contact-making part (3)'and the connection part (2) is provided with recesses (5) into which individual conductors of a multicore cable can be fixedly clamped,
• wherein the connection part (2) and the contact-making part (3) can be plugged together, as a result of which the individual conductors of the multicore cable can be electrically contacted by the individual contact-making means (4),
• wherein the connection part (2) is of at least two-part design and has means which orients the individual conductors along the recesses (5) of the connection part (2) in such a way
• that each of the conductors is pushed into the respective recesses (5) and the direction of the conductor changes along the recesses (5),
• wherein the connection part (2) is formed from a clamping part (2a) and a positioning sleeve (2b) which can be pushed onto the said clamping part,
**characterized**
• **in that** the positioning sleeve (2b) has radially inwardly directed wedge-shaped webs (12) which force the individual conductors within the insulating body (1) to follow an S-shaped path, and
• **in that** the contact-making means (4) are insulation-displacement terminals.

2. Insulating body according to one of the preceding claims,
**characterized in that**
the contact-making part (3) comprises a shield element (6) which electromagnetically shields the electrically contacted conductors from one another at least in pairs.

3. Insulating body according to either of Claims 1 and 2,
**characterized in that**
the connection part (2) contains at least one first axial opening (7) into which the shield element (6) can be inserted.

4. Insulating body according to the preceding claim,
**characterized in that**
the connection part (2) contains at least one second axial opening (8) into which the contact-making means (4) can be inserted.

5. Insulating body according to one of the preceding claims,
**characterized in that**
the connection part (2) comprises clamping ribs (9) by way of which the individual conductors of the multicore cable in the recesses (5) can be fixedly clamped.

6. Insulating body according to one of the preceding claims,
**characterized in that**
the insulating body (1) is of substantially cylindrical design.

## Revendications

1. Corps isolant,
• qui est introduit dans un boîtier (11) d'un connecteur (10),
• qui est formé d'une partie de raccordement (2) et d'une partie de contact (3),
• dans lequel des moyens de contact (4) sont disposés dans la partie de contact (3) et la partie de raccordement (2) est dotée d'évidements (5), dans lesquels des conducteurs individuels d'un câble multibrin peuvent être serrés,
• dans lequel la partie de raccordement (2) et la partie de contact (3) peuvent être connectées, les conducteurs individuels du câble multibrin étant ainsi mis en contact électrique avec les moyens de contact individuels (4),
• dans lequel la partie de raccordement (2) est réalisée au moins en deux parties et comporte des moyens qui oriente les conducteurs individuels le long des évidements (5) de la partie de raccordement (2), de telle manière que
• chacun des conducteurs soit pressé dans les évidements respectifs (5) et que la direction du conducteur varie le long des évidements (5),
• dans lequel la partie de raccordement (2) est formée d'une partie de serrage (2a) et d'une douille de positionnement (2b) pouvant être glissée sur celle-ci,
**caractérisé en ce que**
• la douille de positionnement (2b) présente des nervures en forme de coin (12) orientées radialement vers l'intérieur, qui obligent les conducteurs individuels à suivre une trajectoire en forme de S à l'intérieur du corps isolant (1) et
• les moyens de contact (4) sont des bornes de jonction à couteau.

2. Corps isolant selon l'une quelconque des revendications précédentes, **caractérisé en ce que** la partie de contact (3) comprend un élément de protection (6), qui protège électromagnétiquement l'un de l'autre au moins par paire les conducteurs en contact électrique.

3. Corps isolant selon une des revendications 1 ou 2, **caractérisé en ce que** la partie de raccordement (2) comporte au moins une première ouverture axiale (7), dans laquelle l'élément de protection (6) peut être introduit.

4. Corps isolant selon la revendication précédente, **caractérisé en ce que** la partie de raccordement (2) comporte au moins une deuxième ouverture axiale (8), dans laquelle le moyen de contact (4) peut être introduit.

5. Corps isolant selon l'une quelconque des revendications précédentes, **caractérisé en ce que** la partie de raccordement (2) comprend des nervures de serrage (9), par lesquelles les conducteurs individuels du câble multibrin peuvent être serrés dans les évidements (5).

6. Corps isolant selon l'une quelconque des revendications précédentes, **caractérisé en ce que** le corps isolant (1) est de forme essentiellement cylindrique.
